# EUROPÄISCHE PATENTSCHRIFT

(11) **EP 0 897 883 B1**
(45) Veröffentlichungstag und Bekanntmachung des Hinweises auf die Patenterteilung: **15.05.2002**
(21) Anmeldenummer: 98113046.1
(22) Anmeldetag: 14.07.1998
(51) Int. Cl.: B65H 1/26

(54) **Verfahren und Vorrichtung zur Ausrichtung eines automatischen Stapelwechslers**
Method and device for positioning in an automatic pile changer
Procédé et dispositif de positionnement pour un changeur automatique de pile

(30) Priorität: 19.08.1997 DE 19735894
(43) Veröffentlichungstag der Anmeldung: 24.02.1999
(73) Patentinhaber: MAN Roland Druckmaschinen AG, 63075 Offenbach (DE)
(72) Erfinder: Leichnitz, Hartmut, 63165 Mülheim (DE); Kleinschmitt, Thomas, 63075 Offenbach (DE); Ullrich, Bernd, 63796 Kahl/Main (DE); Ortner, Robert, 63755 Alzenau (DE)

(56) Entgegenhaltungen:
- EP-A- 0 349 436
- EP-A- 0 398 214

## Beschreibung

Die Erfindung betrifft ein Verfahren und eine Vorrichtung zur Ausrichtung eines automatischen Stapelwechslers gemäß dem Oberbegriff des Verfahrens- bzw. Vorrichtungsanspruches.

Bei Bogenoffsetdruckmaschinen werden die zu bedruckenden Bogen von der Oberseite eines Anlegerstapels entnommen und über einen Fördertisch zu einer Anlage transportiert. Da bei Bogenoffsetdruckmaschinen Bedruckstoffstärken in der Größenordnung von 1mm und mehr verarbeitet und auch mit einer hohen Druckgeschwindigkeit durch die Maschine gefördert werden (10.000 bis 15.000 Bogen/h), sind die Stapel im Anleger der Maschine relativ schnell abgearbeitet. Um den Auflagedruck ohne Unterbrechung fortführen zu können, ist es nötig, einen neuen Stapel auf der Stapeltragplatte bereitzustellen, d.h. diesen neuen Stapel genau in der gleichen Position unterhalb des Reststapels (vorheriger abgearbeiteter Stapel) zu positionieren und sodann den Reststapel mit dem neuen Hauptstapel zu vereinigen. Zu diesem Zweck sind automatische Stapelwechselvorrichtungen entwickelt worden, vermittels denen der bis auf einen Rest abgearbeiteter Stapel (Reststapel) von der Palette auf der Stapeltragplatte abgenommen und nach dem Absenken der Stapeltragplatte sowie dem Aufsetzen eines neuen Hauptstapels wieder lagegenau auf der Oberseite eines neuen Hauptstapels aufgelegt werden kann. Diese bekannten Stapelwechselvorrichtungen arbeiten insbesondere mit horizontal verfahrbaren Stäben nach Art eines Rechens zusammen, wobei diese den Reststapel aufnehmenden Stäbe an einer vertikal verfahrbaren Hilfsstapeltragvorrichtung angebracht sind.

Die EP 0 398 214 zeigt ein Verfahren und eine Vorrichtung gemäß dem jeweiligen Oberbegriff von Anspruch 1 und Anspruch 8.

Aus der US-PS 5 011 126 ist es bekannt den unterhalb des Hilfsstapels neu aufgestellten Hauptstapel mittels einer seitlich hin- und herverfahrbaren Stapeltragplatte derartig zu positionieren, so daß der Reststapel genau deckungsgleich auf der Oberseite des neuen Hauptstapels zu liegen kommt. Dazu sind Detektoren vorgesehen, vermittels denen die Lage des Reststapels (Seitenfläche des Reststapels) sowie des darunter befindlichen Hauptstapels tastbar ist. Diese vorbekannte Einrichtung weist jedoch nicht Tragstäbe einer Hilfsstapeltragvorrichtung auf, welche mit einem auf der Oberseite einer Palette angeordneten Nutprofil zusammenwirken.

Aus der DE 4 129 702 C2 ist ein Entfernungsmeßsystem bekannt, welches insbesondere dem speziellen Anwendungsfall der Stapelausrichtung bei einem automatischen Stapelwechsler dient. Dieses System besteht aus zwei nach dem Triangulationsprinzip arbeitenden Meßkanälen, durch welche jeweils der Abstand zur Seitenfläche des Reststapels bzw. der des Hauptstapels erfaßbar ist, um diese Stapel dann über entsprechende Positioniereinrichtungen relativ zueinander auszurichten. Mit diesem speziellen Meßwertsystem gelingt jedoch keine Ausrichtung einer Hilfsstapeltrageinrichtung mit horizontal verfahrbaren Stäben relativ zu einer auf der Oberseite ein Nutprofil aufweisenden Palette.

Aufgabe der vorliegenden Erfindung ist es daher, ein Verfahren und eine Vorrichtung zur Ausrichtung eines automatischen Stapelwechslers gemäß dem Oberbegriff des Verfahrens- bzw. Vorrichtungsanspruches derartig zu erweitern, so daß unter Vermeidung der zuvorstehend genannten Nachteile eine einfache und sichere Positionierung der Stäbe der Hilfsstapeltragvorrichtung zu der entsprechend strukturierten Oberfläche der den Hauptstapel aufnehmenden Paletten gewährleistet ist.

Gelöst wird diese Aufgabe durch die kennzeichnenden Merkmale des Verfahrensbzw. des Vorrichtungsanspruches. Weiterbildungen der Erfindung ergeben sich aus den jeweiligen Unteransprüchen.

Gemäß der Erfindung ist vorgesehen, daß nach Aufsetzen einer neuen Palette auf die vollständig bzw. fast vollständig abgesenkte Stapeltragplatte für den Hauptstapel die Lage dieser neuen Palette dahingehend sensorisch erfaßt wird, um festzustellen, um welchen Wegbetrag in Richtung A- bzw. B-Seite die Stäbe der Hilfsstapeltragvorrichtung verfahren werden müssen, um genau in die Nuten zwischen den Stegen an der Oberseite der Palette eintauchen zu können.

Erfindungsgemäß gelingt dies in einer ersten bevorzugten Ausführungsform dadurch, daß im unteren Bereich des Anlegers ein als Reflektionslichttaster ausgebildeter Sensor angeordnet ist, vermittels dem die seitliche Orientierung der Palette bzw. des Nutprofils mit darauf befindlichem Hauptstapel auf der Stapeltragplatte feststellbar ist. Dieser Reflektionslichttaster ist dabei in einer derartigen Höhe im unteren Bereich des Anlegers, vorzugsweise in dessen Mitte angeordnet, so daß nach dem Aufsetzen einer neuen Palette nebst auf deren Oberseite befindlichen Stapel und dem Anheben der Stapeltragplatte um einen vorbestimmten Wegbetrag der wirksame Tastbereich genau auf der Höhe des Nutprofils der Palette liegt. Sodann wird die Stapeltragplatte um vorgegebene Wegbeträge in Richtung A- und/oder B-Seite verfahren, daß aufgrund der Tastsignale des Sensors die Lage der Nuten bzw. der dazwischen liegenden Stege feststellbar ist. Zur Feststellung der Lage einer Nut kann es ausreichend sein, die Stapeltragplatte lediglich in eine Richtung zu verfahren (z.B. A-Seite), um aus dem Signalwechsel des Sensors die Position der Nut zu bestimmen. Eine höhere Genauigkeit ergibt sich aber dann, wenn die Stapeltragplatte um vorgegebene Wegbeträge in beide Richtungen verfahren wird und so aus dem Signalverlauf des Sensors in Verbindung mit den Steuersignalen für den Pos-Antrieb der Stapeltragplatte die Mitte einer Nut bestimmt wird.

Nach dem Bestimmen der Lage einer Nut kann die Stapeltragplatte wieder in die Grundposition (Mitte Anleger) verfahren werden. Aus der Lage wenigstens einer Nut bzw. eines Steges ist dann ermittelbar, um wieviel die Stäbe bzw. die ganze Hilfsstapeltragvorrichtung in Richtung A- bzw. B-Seite verfahren werden muß (ausgehend von einer Null-Stellung), damit zum Abnehmen des Reststapels die Stäbe genau in die Nuten der Palette einfahren können. In dieser von der Lage der Palette auf der Stapeltragplatte abhängigen Position verbleiben die Tragstäbe dann bis zu einem erneuten Einfahren, also bis wieder eine neue Palette mit neuem Stapel aufgesetzt wird. Nach Abheben des Reststapels von der Palette wird der neue Hauptstapel durch seitliche Ausrichtbewegungen in eine zum Reststapel deckungsgleiche Position verbracht, wozu die Seitenflanken des Restund Hauptstapels tastende Detektoren vorgesehen sind.

Gemäß der zuvorstehend beschriebenen ersten bevorzugten Ausführungsform der Erfindung erfolgt die Palettenausmessung durch einen im unteren Bereich des Anlegers angeordneten Sensor (Reflexlichttaster). Mit diesem Sensor, der mit der Oberseite der Palette im Bereich des Nutprofiles zusammenwirkt, ist wegen der Periodizität des Nutprofiles die Mindestverschiebung der Tragstäbe der Hilfsstapeltragvorrichtung bestimmbar, damit diese kollisionsfrei in den zwischen den Tragstegen befindlichen Nuten der Oberseite der Palette eintauchen können. Ferner ist durch diesen einen Sensor auch feststellbar, ob die Palette in einer richtigen Orientierung zur Stapeltragplatte aufgesetzt worden ist, also insbesondere ob die Kante der Palette parallel bzw. hinreichend parallel zu einer entsprechenden Ausrichtkante der Stapeltragplatte verläuft. Letztlich ist durch diesen einen Sensor auch feststellbar, ob überhaupt der richtige Palettentyp verwendet worden ist, also eine Palette, welche auf ihrer Oberseite das auszumessende Nutprofil aufweist. Somit wäre bei Verwendung einer Palette ohne jegliches Nutprofil auf der Oberseite durch das erfindungsgemäß vorgesehene Ausmessen der Stapeltragplatte kein Wechsel des Tastsignals beim Verfahren der Palette feststellbar.

Gemäß einer Weiterbildung der Erfindung kann vorgesehen sein, daß die Orientierung der auf die Stapeltragplatte aufgesetzten Palette mittels zwei voneinander beabstandenden Sensoren erfolgt. Auch in diesem Fall wird dann aus dem entsprechenden Verfahrsignal des Antriebs der seitlichen Positioniereinrichtung der Stapeltragplatte in Verbindung mit den Signalen der Sensoren der Wegbetrag bestimmt, um welchen die Stäbe bzw. die gesamte Hilfsstapeltragvorrichtung mit den darin enthaltenen Stäben in Richtung A- bzw. B-Seite zu verfahren sind.

Nachdem das erfindungsgemäß vorgesehene Ausmessen der Lage der auf der Stapeltragplatte befindlichen Palette durch seitliches Verfahren der Tragplatte abgeschlossen ist, kann gemäß einer bevorzugten Ausführungsform der Erfindung die Stapeltragplatte des Hauptstapels wieder in die Null-Position zurückgefahren werden, um dann über die Stapeltragplatte seitlich so ausgerichtet zu werden, daß die Seitenflanken des Hauptstapels mit den durch die Tragstäbe der Hilfsstapeltragvorrichtung gehaltenen Reststapels zusammenfallen (fluchten). Dann erfolgt das Vereinigen von Reststapel mit neuem Hauptstapel durch Herausziehen der Stäbe der Hilfsstapeltragvorrichtung.

Nachdem die Tragstäbe zwischen Palette und neuem Hauptstapel eingefahren worden sind, bewegen sich die Stapeltragplatte und die Hilfsstapeltragvorrichtung solange synchron, d.h. die entsprechenden Antriebe werden durch die sensorische Stapeloberkantentastung solange synchron verfahren, bis der Reststapel eine vorgesehene Mindesthöhe erreicht hat, woraufhin dann die Stapeltragplatte abgesenkt und zum Beladen mit einer neuen Palette nebst Hauptstapel in eine Grundposition am Boden verfahren wird. Nach Aufsetzen eines neuen Stapels nebst Palette erfolgt dann wiederum das Ausmessen der Lage der Palette, um die Tragstäbe kollisionsfrei in die Nuten an der Oberseite der Palette einfahren zu können.

Des weiteren erfolgt die Erläuterung eines Ausführungsbeispiels der Erfindung anhand der Zeichnungen. Es zeigt:
- Fig. 1: einen Anleger mit zugeordneter Stapelwechseleinrichtung in Seitenansicht,
- Fig. 2: den Anleger mit dem Hilfsstapelträger in einer Ansicht von oben,
- Fig. 3: den durch die Tragstäbe vom Hauptstapel abgenommenen Reststapel sowie die den Hauptstapel tragende Palette,
- Fig. 4: die Situation gemäß Fig. 3 in einer Seitenansicht, und
- Fig. 5: perspektivisch eine bei der Erfindung zur Anwendung kommende Palette mit der Zuordnung des Sensors.

Einer Bogenoffsetdruckmaschine 1 werden von einem Anleger 2 über einen dazwischen befindlichen Fördertisch Bogen zugeführt. Im Anleger 2 werden dazu mittels Bogenvereinzelungsvorrichtungen 4 Bogen von der Oberseite eines Stapels S entnommen (Fig. 1). Der Hauptstapel S im Anleger 2 ist mittels einer Palette P auf einer über eine nicht dargestellte Hubvorrichtung heb- und senkbare Stapeltragplatte ST aufgestellt. Dem Anleger 2 ist ein Hilfsstapelträger 3 vorgeordnet, der über Führungsschienen 8 einer Hubvorrichtung 5 heb- und senkbar ist. Der Hilfsstapelträger 3 weist ein Gestell 6 auf, in dem horizontal verfahrbare Tragstäbe 7 angeordnet sind, welche sich in der Darstellung gemäß Fig. 1 in der eingefahrenen Position innerhalb des Gestelles 6 befinden.

Die auf der Stapeltragplatte ST den Hauptstapel S aufnehmenden Paletten P weisen an deren Oberseite eine Vielzahl parallel zueinander verlaufende Nuten N mit jeweils dazwischen verbleibenden und die Unterseite des Hauptstapels S tragenden Stegen SG auf (Fig. 5). Der Abstand und die Breite der Nuten N sowie entsprechend die Breite der dazwischenliegenden den Stapel tragenden Stege SG ist auf den Abstand und die Breite der Tragstäbe 7 des Hilfsstapelträgers 3 abgestimmt .

Die Figuren 3 und 4 zeigen den durch die Tragstäbe 7 des Hilfsstapelträgers 3 gehaltenen Reststapel 1 oberhalb des Hauptstapels S. Zunächst wurde in der untersten Position der Stapeltragplatte ST ein neuer Stapel S mit einer Palette P aufgestellt. Danach ist die Stapeltragplatte ST in eine vorgegebene Höhenposition oberhalb der Grundposition verfahren worden, so daß durch einen im unteren Bereich des Anlegers 2 angeordneten Sensor 9, der als optischer Reflexlichttaster (Entfernungsmeßsystem) ausgebildet ist, das Profil der Nuten N und der dazwischenliegenden Stege SG dem Wirkbereich des Sensors 9 gegenüberliegt. Daraufhin wird über die Steuerung 11 für den automatischen Stapelwechsel der Antrieb 10 für die Seitenausrichtung der Stapeltragplatte ST derartig angesteuert, so daß die Stapeltragplatte ST um einen vorgegebenen Wegbetrag in Richtung A- und/oder B-Seite verfahren wird. Dabei ist durch den als Reflexlichttaster ausgebildeten Sensor 9 feststellbar, bei welchem Verfahrweg des als Positionierantrieb ausgebildeten Antriebes 10 eine Kante des Übergangs zwischen Nut N und Steg SG der Palette P auftritt, also um welchen Wegbetrag die Palette P über die Stapeltragplatte ST zu verschieben ist, damit der genau in der Formatmitte des Anlegers 2 angeordnete Sensor 9 einer Nut N der Palette P gegenüberliegt. Dieser beim Flankenwechsel des Ausgangssignales des Sensors 9 vorliegende Verschiebeweg wird durch die Steuerung 11 erfaßt und gespeichert. Die Stapeltragplatte ST weist zusätzliche Einrichtungen und Markierungen auf (nicht dargestellt), vermittels denen eine Palette P mit darauf befindlichem Stapel S zumindest annähernd in der Mitte der Stapeltragplatte ST und somit des Anlegers 2 aufstellbar ist.

Nachdem durch die Steuerung 11 der über den Antrieb 10 für die Seitenausrichtung der Stapeltragplatte ST nötige Weg zur Lageerfassung wenigstens einer Nut N durch den Sensor 9 bestimmt worden ist, werden die über einen weiteren Positionierantrieb 12 in Richtung A- und B-Seite verfahrbar gelagerten Tragstäbe 7 des Hilfsstapelträgers 3 entsprechend ausgerichtet, so daß diese, nachdem der Hilfsstapelträger 3 auf das Höhenniveau zum Einfahren der Stäbe unter den Stapel S bewegt wurde, in die Nuten N der Palette P einfahren können.

Das seitliche Verfahren der Palette P, der Stapeltragplatte ST sowie des Stapels S zur Bestimmung der nötigen Orientierung der Tragstäbe 7 des Hilfsstapelträgers 3 ist zusätzlich noch einmal in Fig. 2 in einer Ansicht von oben dargestellt. An dieser Stelle sei noch einmal darauf hingewiesen, daß vor Ausführen des seitlichen Verfahrens der Stapeltragplatte ST durch den Antrieb 10 zur Lageerfassung wenigstens einer Nut N die Stapeltragplatte ST sich in einer Grundstellung in der Mitte des Anlegers 2 befindet. Nach dem Ausmessen der Palette P kann die Stapeltragplatte ebenfalls wieder in die Grundstellung verfahren werden. Auch die Tragstäbe 7 des Hilfsstapelträgers 3 befinden sich vor der seitlichen Ausrichtung entsprechend der durch den Sensor 9 festgestellten nötigen Verschiebung in einer Grundposition (Null-Stellung). Erst zum Einfahren der Tragstäbe 7 werden diese bzw. der Hilfsstapelträger seitlich ausgerichtet, wobei diese Position nach dem Abheben des Reststapels R von der Palette P bis zu Vereinigung mit einem neuen Stapel S durch Herausziehen der Tragstäbe 7 beibehalten wird. Dadurch bleiben die durch die Bogenvereinzellung 4 von der Oberseite des Haupt- bzw. Reststapels S, R abzunehmenden Bogen stets in der gleichen Orientierung zum Seitenregister.

Abschließend sei festgestellt, daß durch den Antrieb 10 für die Seitenausrichtung der Stapeltragplatte ST neben der zuvorstehend erfindungsgemäßen Ausmessung der Lage der Nuten N/Stege SG der Palette P auch die Seitenausrichtung des Stapel S vor der Vereinigung mit dem Reststapel R erfolgt. Jeder neu aufgesetzte Stapel S wird somit individuell bezüglich dem durch die Tragstäbe gehaltenen Reststapel R ausgerichtet.

### Bezugszeichenliste

- 1: Druckmaschine
- 2: Anleger
- 3: Hilfsstapelträger
- 4: Bogenvereinzelung
- 5: Hubvorrichtung (Hilfsstapelträger 3)
- 6: Gestell
- 7: Tragstäbe
- 8: Führungsschienen
- 9: Sensor
- 10: Antrieb (Seitenausrichtung Stapeltragplatte ST)
- 11: Steuerung (Sensor 9, Antrieb 10, Antrieb 12)
- 12: Antrieb (Seitenausrichtung Tragstäbe 7 / Hilfsstapelträger 3)
- S: Stapel (Hauptstapel)
- R: Reststapel
- P: Palette
- N: Nut (Oberseite Palette P)
- SG: Steg (Oberseite Palette P)
- ST: Stapeltragplatte

## Patentansprüche

1. Verfahren zur Ausrichtung eines automatischen Stapelwechslers einer bogenverarbeitenden Maschine, insbesondere für eine Bogenoffsetdruckmaschine mit Non-Stop-Anleger, bei der die zu bedruckenden Bogen als Stapel (R) auf der Oberseite einer eine Vielzahl von Nuten (N) aufweisenden Palette (P) bereitgestellt und Tragstäbe (7) eines Hilfsstapelträgers (3) zum Abnehmen des Stapels/Reststapels (R) in die Nuten (N) der Palette (P) eingefahren werden, wobei die Palette eine linke Seite A und eine rechte Seite B quer zur Nutlängsrichtung aufweist **dadurch gekennzeichnet,**
**daß** nach dem Aufsetzen einer Palette (P) auf die Stapeltragplatte (ST) die Position wenigstens einer Nut (N) auf der Oberseite der Palette (P) in Richtung A- bzw. B-Seite mit einem Sensor (9) quer zur Nutlängsrichtung erfasst wird und daß vor dem Einfahren der Tragstäbe (7) in die Nuten der Palette (P) die Tragstäbe (7) entsprechend der festgestellten Position in Richtung A- bzw. B-Seite ausgerichtet werden.

2. Verfahren nach Anspruch 1,
**dadurch gekennzeichnet,**
**daß** die Stapeltragplatte (ST) in Richtung A- und/oder B-Seite verfahren und mit wenigstens dem einem Entfernungsmessystem in Form des Sensors (9) im Höhenbereich der Nuten/Stege (N) während des Verfahrens ein Signal erfasst und dieses Signal in Verbindung mit den Steuersignalen des jeweiligen Antriebs zum Bestimmen der Position wenigstens einer Nut (N) auf der Oberseite der Palette (P) in Richtung A- bzw. B-Seite ausgewertet wird.

3. Verfahren nach Anspruch 2,
**dadurch gekennzeichnet,**
**daß** die Stapeltragplatte (ST) in Richtung A- und B-Seite verfahren und aus dem Signal des wenigstens einen Entfernungsmessystems die Position der Mitte einer Nut (N) bestimmt wird.

4. Verfahren nach Anspruch 2 oder 3,
**dadurch gekennzeichnet,**
**daß** das seitliche hin- und her Verfahren der Stapeltragplatte (ST) mit dem Tasten des Profils der Nuten/Stege (N) der Palette (P) in einer Vertikalposition oberhalb der untersten Stellung der Stapeltragplatte (ST) erfolgt.

5. Verfahren nach einem der Ansprüche 2 bis 4,
**dadurch gekennzeichnet,**
**daß** das Profil der Nuten/Stege der Palette (P) mittels einem der Mitte der Stapeltragplatte (ST) und in einem Höhenniveau der Stapeltragplatte (ST) nebst darauf befindlicher Palette (P) ortsfest zugeordneten Entfernungsmeßsystem abgetastet wird.

6. Verfahren nach einem der Ansprüche 2 bis 4,
**dadurch gekennzeichnet,**
**daß** das Profil der Nuten/Stege (N) der Palette (P) mit wenigstens zwei in einem Höhenniveau der Stapeltragplatte (ST) nebst darauf befindlicher Palette (P) ortsfest zugeordneten Entfernungsmeßsystemen abgetastet wird.

7. Verfahren nach einem der Ansprüche 2 bis 6,
**dadurch gekennzeichnet,**
**daß** zum Erfassen des Profils der Nuten/Stege der Palette (P) die Stapeltragplatte (ST) um einen vorgegebenen Wegbetrag in Richtung A- und/oder B-Seite der Maschine verfahren wird.

8. Vorrichtung zur Ausrichtung eines automatischen Stapelwechslers einer bogenverarbeitenden Maschine, insbesondere für eine Bogenoffsetdruckmaschine mit Non-Stop-Anleger, mit einer einen Reststapel (R) aufnehmenden höhenverfahrbaren Hilfsstapeltragvorrichtung, welche eine Anzahl horizontal verlaufender und in Richtung des Bogentransports zwischen Stapel (S) und einer Palette (P) mit Nuten (N) ein- und ausfahrbare Tragstäbe (7) aufweist, wobei die Palette (P) eine linke Seite A und eine rechte Seite (B) quer zur Nutlängsrichtung hat, einer vertikal verfahrbaren, einen Hauptstapel (S) aufnehmenden Stapeltragplatte (ST) sowie einen mit einer Steuerung in Wirkverbindung stehenden Antrieb zur seitlichen Ausrichtung der Stapeltragplatte (ST),
**dadurch gekennzeichnet,**
**daß** mit der Steuerung (11) zumindest ein die Position wenigstens einer Nut (N) der auf der Oberseite der Stapeltragplatte (ST) befindlichen Palette (P) in Richtung A- bzw. B-Seite quer zur Nutlängsrichtung erfassender Sensor (9) in Wirkverbindung steht, und daß den Tragstäben (7) der Hilfsstapeltragvorrichtung (3) ein mit der Steuerung (11) verbundener und das Ausrichten der Tragstäbe (7) in Richtung A- bzw. B-Seite entsprechend den Signalen des Sensors (9) bewirkender Antrieb (12) zugeordnet ist.

9. Vorrichtung nach Anspruch 8,
**dadurch gekennzeichnet,**
**daß** der zumindest eine Sensor (9) im Anleger (2) in einer vorgegebenen Höhe angebracht und der in Bogentransportrichtung liegenden Seite des Stapels (S) zugeordnet ist.

10. Vorrichtung nach Anspruch 9,
**dadurch gekennzeichnet,**
**daß** durch den zumindest einen Sensor (9) das Profil der Nuten (N) der auf der Stapeltragplatte (ST) befindlichen Palette (P) bei durch die Steuerung (11) über den Antrieb (10) erzeugbaren seitlichen Bewegungen der Stapeltragplatte (ST) tastbar und durch die Steuerung (11) aus den Signalen des zumindest einen Sensors (9) in Verbindung mit den Steuersignalen des Antriebs (10) die Position wenigstens einer Nut (N) der auf der Oberseite der Stapeltragplatte (ST) befindlichen Palette (P) ermittelbar ist .

11. Vorrichtung nach Anspruch 8, 9 oder 10,
**dadurch gekennzeichnet,**
**daß** der zumindest eine Sensor (9) als ein Entfernungsmeßsystem ausgebildet ist.

12. Vorrichtung nach einem der Ansprüche 8 bis 11,
**dadurch gekennzeichnet,**
**daß** der zumindest eine Sensor (9) als optisches Meßsystem ausgebildet ist.

13. Vorrichtung nach Anspruch 12,
**dadurch gekennzeichnet,**
**daß** der zumindest eine Sensor (9) als Reflexlichttaster ausgebildet ist.

14. Vorrichtung nach einem der Ansprüche 8 bis 11,
**dadurch gekennzeichnet,**
**daß** der zumindest eine Sensor (9) als ein mechanischerTaster ausgebildet ist.

15. Vorrichtung nach einem der Ansprüche 8 bis 14,
**dadurch gekennzeichnet,**
**daß** auf der Stapeltragplatte (ST) Mittel angeordnet sind, durch welche eine Palette (P) innerhalb eines vorgegebenen Bereiches auf der Stapeltragplatte (ST) positionierbar ist.

## Claims

1. Process for positioning an automatic pile change of a sheet processing press, particularly for an offset sheet printing press with non-stop feeder, in which the sheets to be printed are made ready as a pile (R) on the upper side of a pallet (P) having a plurality of grooves (N) and carrier bars (7) of an auxiliary pile carrier (3) are inserted for taking away the pile/residual pile (R) into the grooves (N) of the pallet (P), wherein the pallet has a left side A and a right side B transverse to the longitudinal direction of the grooves, **characterised in that** following the setting of a pallet (P) on to the pile carrier plate (ST), the position of at least one groove (N) on the upper side of the pallet (P) in the direction towards the A or B sides is determined by a sensor (9) transverse to the direction of longitudinal extension of the grooves and that prior to the insertion of the carrier bars (7) into the grooves of the pallet (P), the carrier bars (7) are positioned in the direction towards the A or B side corresponding to the position determined.

2. Process according to Claim 1, **characterised in that** the pile carrier plate (ST) is moved in the direction towards the A and/or B side and with at least the one distance measuring system in the form of a sensor (9) in the height range of the grooves/bars (N) during the process detects a signal and this signal is evaluated in combination with the control signals of the respective drive for determining the position of at least one groove (N) on the upper surface of the pallet (P) in the direction towards the A or B side.

3. Process according to Claim 2, **characterised in that** the pile carrier plate (ST) is moved in the direction towards the A and B sides and from the signal of the at least one distance measuring system, the position of the centre of a groove (N) is determined.

4. Process according to Claim 2 or 3, **characterised in that** the lateral to and fro movement of the pile carrier plate (ST) takes place with the sensing of the profile of the grooves/bars (N) of the pallet (P) in a vertical position above the lowermost position of the pile carrier plate (ST).

5. Process according to one of Claims 2 to 4, **characterised in that** the shape of the grooves/bars of the pallet (P) is sensed by means of a remote measuring system arranged in fixed position in the centre of the pile carrier plate (ST) and at a height level of the pile carrier plate (ST) together with a pallet (P) located thereon.

6. Process according to one of Claims 2 to 4, **characterised in that** the shape of the grooves/bars (N) of the pallet (P) is sensed with at least two remote measuring systems arranged in fixed position at a height level of the pile carrier plate (ST) together with pallet (P) located thereon.

7. Process according to one of Claims 2 to 6, **characterised in that** for sensing the shape of the grooves/bars of the pallet (P), the pile carrier plate (ST) is moved via a preset distance in the direction towards A and/or B side of the press.

8. Process for positioning an automatic pile changer of a sheet processing press, particularly an offset sheet printing press with a non-stop feeder, with an auxiliary pile carrying device movable in terms of height and receiving a residual pile (R), which has a number of horizontally running carrier bars (7) which can be moved in and out in the direction of sheet transport between pile (S) and a pallet (P) with grooves (N), whereby the pallet (P) has a left side A and a right side (B) transverse to the longitudinal extension of the groove, a vertically movable main pile (S) receiving pile carrier plate (ST) as well as a drive which is operationally connected with a control for lateral positioning of the pile carrier plate (ST), **characterised in that** operationally connected with the control (11) is at least one sensor (9) detecting the position of at least one groove (N) of the pallet (P) located on the upper side of the pile carrier plate (ST) in the direction towards the A or B side transverse to the longitudinal direction of the grooves, and that fitted to the carrier bars (7) of the auxiliary pile carrying device (3) is a drive (12) connected with the control (11) and effecting the positioning of the carrier bars (7) in the direction towards the A or B side corresponding to the signals of the sensor (9).

9. Device according to Claim 8, **characterised in that** the at least one sensor (9) in the feeder (2) is fitted at a preset height and is fitted to the side of the pile (S) lying in the sheet transport direction.

10. Device according to Claim 8, **characterised in that** by means of the at least one sensor (9), the shape of the grooves (N) of the pallet (P) located on the pile carrier plate (ST) can be sensed by lateral movements of the pile carrier plate (ST) which can be generated by the control (11) via the drive (10) and by the control (11) from the signals of the at least one sensor (9) in combination with the control signals of the drive (10) the position of at least one groove (N) of the pallet (P) located on the upper side of the pile carrier plate (ST) can be determined.

11. Device according to Claim 8, 9 or 10, **characterised in that** the at least one sensor (9) is constructed as a distance measuring system.

12. Device according to one of Claims 8 to 11, **characterised in that** the at least one sensor (9) is constructed as an optical measuring system.

13. Device according to Claim 12, **characterised in that** the at least one sensor (9) is constructed as a reflection light sensor.

14. Device according to one of Claims 8 to 11, **characterised in that** the at least one sensor (9) is constructed as a mechanical sensor.

15. Device according to one of Claims 8 to 14, **characterised in that** means are arranged on the pile carrier plate (ST) by means of which a pallet (P) can be positioned within a preset region on the pile carrier plate (ST).

## Revendications

1. Procédé pour orienter un changeur automatique de pile d'une machine traitant des feuilles, en particulier pour une machine d'impression offset à feuilles ayant un margeur en continu, dans laquelle les feuilles à imprimer sont mises à disposition en tant que pile (R) sur le dessus d'une palette (P) présentant une pluralité de rainures (N) et des barres de support (7) d'un support de pile auxiliaire (3) sont introduites dans les rainures (N) de la palette (P) pour évacuer la pile/pile résiduelle (R), la palette présentant un côté gauche (A) et un côté droit (B) transversalement à la direction longitudinale des rainures,
**caractérisé en ce que**, après la mise en place d'une palette (P) sur la plaque de support de pile (ST), la position d'au moins une rainure (N) sur le dessus de la palette (P) en direction du côté (A) ou du côté (B) est détectée par un capteur (9) transversalement à la direction longitudinale des rainures, et **en ce que**, avant l'entrée des barres de support (7) dans les rainures de la palette (P), les barres de support (7) sont orientées de façon correspondant à la position déterminée en direction du côté (A) ou du côté (B).

2. Procédé selon la revendication 1,
**caractérisé en ce que** la plaque de support de pile (ST) est déplacée en direction du côté (A) et/ou du côté (B) et, par au moins un système de mesure d'éloignement sous forme du capteur (9), à hauteur des rainures/âmes (N), pendant le déplacement, un signal est détecté, et ce signal est exploité en liaison avec les signaux de commande de l'entraînement respectif pour déterminer la position d'au moins une rainure (N) sur le dessus de la palette (P) en direction du côté (A) ou du côté (B).

3. Procédé selon la revendication 2,
**caractérisé en ce que** la plaque de support de pile (ST) est déplacée en direction du côté (A) et du côté (B) et, à partir du signal du système de mesure d'éloignement, la position du centre d'une rainure (N) est déterminée.

4. Procédé selon la revendication 2 ou 3,
**caractérisé en ce que** le déplacement latéral en va-et-vient de la plaque de support de pile (ST) est effectué avec le balayage du profil des rainures/âmes (N) de la palette (P) dans une position verticale au-dessus de la position la plus basse de la plaque de support de pile (ST).

5. Procédé selon une des revendications 2 à 4,
**caractérisé en ce que** le profil des rainures/âmes de la palette (P) est balayé au moyen d'un système de mesure d'éloignement associé de façon fixe au centre de la plaque de support de pile (ST) et à un niveau en hauteur de la plaque de support de pile (ST) avec la palette (P) s'y trouvant.

6. Procédé selon une des revendications 2 à 4,
**caractérisé en ce que** le profil des rainures/âmes (N) de la palette (P) est balayé par au moins deux systèmes de mesure d'éloignement associés de façon fixe à un niveau en hauteur de la plaque de support de pile (ST) avec la palette (P) s'y trouvant.

7. Procédé selon une des revendications 2 à 6,
**caractérisé en ce que**, pour détecter le profil des rainures/âmes de la palette (P), la plaque de support de pile (ST) est déplacée d'un trajet prédéfini en direction du côté (A) et/ou du côté (B) de la machine.

8. Dispositif pour orienter un changeur automatique de pile d'une machine traitant des feuilles, en particulier pour une machine d'impression offset à feuilles ayant un margeur en continu, comportant un dispositif de support de pile auxiliaire, déplaçable en hauteur, recevant une pile résiduelle (R), lequel présente une pluralité de barres de support (7) s'étendant horizontalement et déplaçables dans la direction du transport des feuilles entre la pile (S) et une palette (P) ayant des rainures (N), la palette (P) présentant un côté gauche (A) et un côté droit (B) transversalement à la direction longitudinale des rainures, une plaque de support de pile (ST) verticalement déplaçable, recevant une pile principale (S), ainsi qu'un entraînement, qui est en liaison active avec une commande, pour l'orientation latérale de la plaque de support de pile (ST),
**caractérisé en ce qu'**au moins un capteur (9) détectant la position d'au moins une rainure (N) de la palette (P) se trouvant sur le dessus de la plaque de support de pile (ST) en direction du côté (A) ou du côté (B) transversalement à la direction longitudinale des rainures est en liaison active avec la commande (11), et **en ce qu'**un entraînement (12) relié à la commande (11) et permettant l'orientation des barres de support (7) en direction du côté (A) ou du côté (B) de façon correspondant aux signaux du capteur (9) est associé aux barres de support (7) du dispositif de support de pile auxiliaire (3).

9. Dispositif selon la revendication 8,
**caractérisé en ce que** le capteur (9) est mis en place dans le margeur (2) à une hauteur prédéfinie et est associé au côté, se trouvant dans la direction de transport des feuilles, de la pile (S).

10. Dispositif selon la revendication 9,
**caractérisé en ce que**, grâce au capteur (9), le profil des rainures (N) de la palette (P) se trouvant sur la plaque de support de pile (ST) peut être balayé lors de déplacements latéraux de la plaque de support de pile (ST) pouvant être engendrés par la commande (11) par l'intermédiaire de l'entraînement (10), et la position d'au moins une rainure (N) de la palette (P) se trouvant sur le dessus de la plaque de support de pile (ST) peut être détectée par la commande (11) à partir des signaux du capteur (9) en liaison avec les signaux de commande de l'entraînement (10).

11. Dispositif selon la revendication 8, 9 ou 10,
**caractérisé en ce que** le capteur (9) est réalisé comme système de mesure d'éloignement.

12. Dispositif selon une des revendications 8 à 11,
**caractérisé en ce que** le capteur (9) est réalisé comme système de mesure optique.

13. Dispositif selon la revendication 12,
**caractérisé en ce que** le capteur (9) est réalisé comme capteur optique reflex.

14. Dispositif selon une des revendications 8 à 11,
**caractérisé en ce que** le capteur (9) est réalisé comme un palpeur mécanique.

15. Dispositif selon une des revendications 8 à 14,
**caractérisé en ce que**, sur la plaque de support de pile (ST), sont agencés des moyens grâce auxquels une palette (P) peut être positionnée à l'intérieur d'une zone prédéfinie sur la plaque de support de pile (ST).
